# EUROPÄISCHE PATENTSCHRIFT

(11) **EP 1 397 569 B1**
(45) Veröffentlichungstag und Bekanntmachung des Hinweises auf die Patenterteilung: **11.01.2006**
(21) Anmeldenummer: 02751029.6
(22) Anmeldetag: 14.06.2002
(51) Int. Cl.: E04G 23/02, E04G 21/12

(54) **SPANNANKER FÜR BANDFÖRMIGE ZUGGLIEDER IM BAUWESEN**
ANCHORAGE FIXTURE FOR A STRIP-TYPE TENSION MEMBER, USED IN THE BUILDING TRADE
TIRANT POUR ORGANE DE TRACTION EN FORME DE BANDE, UTILISE EN CONSTRUCTION

(30) Priorität: 19.06.2001 DE 10129216
(43) Veröffentlichungstag der Anmeldung: 17.03.2004
(73) Patentinhaber: Leonhardt, Andrä und Partner Beratende Ingenieure VBI GmbH, 70192 Stuttgart (DE)
(72) Erfinder: ANDRÄ, Hans-Peter, 70597 Stuttgart (DE); KÖNIG, Gert, 60569 Frankfurt/Main (DE); MAIER, Markus, 70599 Plieningen (DE)
(74) Vertreter: Katscher, Helmut
(86) Internationale Anmeldenummer: PCT/EP2002/006572
(87) Internationale Veröffentlichungsnummer: WO 2002/103137

(56) Entgegenhaltungen:
- DE-A- 19 849 605
- US-A- 5 479 748
- PATENT ABSTRACTS OF JAPAN vol. 1995, no. 10, 30. November 1995 (1995-11-30) -& JP 07 189427 A (TOKYO SEIKO CO LTD), 28. Juli 1995 (1995-07-28)

## Beschreibung

Die Erfindung betrifft einen Spannanker für bandförmige Zugglieder im Bauwesen, insbesondere faserverstärkte Kunststofflamellen, mit mindestens einem mit dem Zugglied durch Klebung und/oder Reibung kraftschlüssig verbundenen Ankerkörper, der an einem ortsfesten Widerlager abstützbar ist.

Zur Erhöhung der Tragfähigkeit (Ertüchtigung) oder zur Wiederherstellung der ursprünglichen Tragfähigkeit (Sanierung) von Tragwerken aus Stahlbeton oder Spannbeton ist es bekannt, nachträglich an der Außenseite der Tragwerke vorgespannte bandförmige Zugglieder anzubringen. Außer Stahllamellen werden hierfür bevorzugt faserverstärkte Kunststofflamellen verwendet, insbesondere durch Kohlefasern verstärkte Kunststoffe (CFK), durch Aramid verstärkte Kunststoffe (AFK) und durch Glas verstärkte Kunststoffe (GFK).

Eine bedeutsame Eigenschaft dieser faserverstärkten Kunststoffe, im besonderen der bevorzugt eingesetzten kohlefaserverstärkten Kunststoffe, besteht darin, dass die daraus hergestellten bandförmigen Zugglieder ein bis zum Bruch linear elastisches Verhalten zeigen. Bei der notwendigen Verankerung der Enden der Zugglieder muss darauf geachtet werden, einen einachsigen Zugspannungszustand aufrechtzuerhalten. Ein durch wesentliche Spannungsspitzen an der Einspannstelle und/oder eine Umlenkung hervorgerufener zweiachsiger Zugspannungszustand würde zu einer Beschädigung oder sogar Zerstörung des bandförmigen Zuggliedes führen.

Bei der Klebebefestigung der bandförmigen Zugglieder an den Ankerkörpern stellt der Übergang von der freien Spannlänge des Zuggliedes zu der Verankerungszone eine Unstetigkeit hinsichtlich der Steifigkeit dar. Da die aktivierbare Klebelänge, die durch Schubspannung die von dem Zugglied eingeleitete Last aufnimmt, verhältnismäßig kurz ist, kommt es am Übergang von der freien Spannlänge zur Verankerungszone zu einer Schubspannungsspitze, die die örtlich zulässige Schubspannung in der Klebefuge überschreitet und die Bruchspannung erreicht. Das entscheidende Bruchkriterium bei Klebung ist hierbei ein Überschreiten der Kohäsion des Klebers und/oder der Bruch der Kunststoffmatrix des bandförmigen Zugglieds. Die dadurch gebildete Bruch-Schubspannungsfront wandert entlang der Klebefuge, bis die Klebeverbindung vollständig versagt.

Es ist zwar bekannt (DE 198 49 605 A1), zur Erhöhung der Klebewirkung eine zusätzliche Klemmkraft zwischen dem Ankerkörper und dem damit verklebten Zugglied aufzubringen. Der dadurch entstehende zweiachsige Spannungszustand (Längszug/begrenzter Querdruck) ist für das Zugglied unschädlich, da kein Querzug auftritt. Vielmehr kommt es zu einer Steigerung der maßgeblichen Bruchfestigkeit. Die Schubspannungsspitze am Übergang von der freien Spannlänge zur Verankerungszone wird dadurch aber nicht verringert.

Zur Lösung dieses Problems durch Verminderung oder vermeidung einer Schubspannungsspitze am Übergang von der freien Spannlänge in die Verankerungszone ist schon vorgeschlagen worden, die Klebereigenschaften entlang der Krafteinleitungsstrecke so zu verändern, dass am Übergang zur verankerung ein verhältnismäßig weicher Kleber (geringer Schubmodul) verwendet wird und die Klebeeigenschaften zum anderen Ende der Verankerung hin so verändert werden, dass der Kleber einen hohen Schubmodul aufweist und daher wesentlich steifer wirkt. Die Auswahl der Klebermaterialien und insbesondere die Einhaltung der vorgeschriebenen Bedingungen beim Aufbringen des Klebers stellen jedoch sehr hohe Anforderungen und sind insbesondere nachträglich nicht kontrollierbar.

Es ist auch bekannt, in die Klebefuge ein Lochblech oder ein ähnliches Material einzulegen. Dadurch wird ohne Beeinträchtigung der Gesamtbelastbarkeit ein insgesamt geringerer Schubmodul der Klebefuge erreicht. Dadurch kann die schädliche Schubspannungsspitze zwar vermindert werden, aber für viele Anwendungsfälle nicht in ausreichendem Maße.

Aufgabe der Erfindung ist es daher, einen Spannanker der eingangs genannten Gattung so auszugestalten, dass das Entstehen einer die Bruchspannung in der Klebefuge bzw. im Reibbereich lokal überschreitenden Schubspannungsspitze vermieden wird.

Ausgehend vom Oberbegriff des Anspruchs 1 wird diese Aufgabe erfindungsgemäß dadurch gelöst, dass der Ankerkörper mehrere, in Längsrichtung des Zugglieds im Abstand zueinander angeordnete, mit dem Zugglied durch Klebung und/oder Reibung verbindbare Klemmblöcke aufweist, wobei der zum Ende des Zugglieds hin letzte Klemmblock am ortsfesten Widerlager abstützbar ist, dass die Klemmblöcke durch Dehnabschnitte unterschiedlicher Federsteifigkeit miteinander verbunden sind und dass die Federsteifigkeiten der Dehnabschnitte zum Ende des Zugglieds hin zunehmen.

Damit wird zwar ein gestufter, aber noch ausreichend gleichmäßig bis zum Übergang von der freien Spannlänge zur Verankerungszone abfallender Gradient der übertragenen Zugkraft in der Klebefuge bzw. im Reibbereich erreicht. Die Schubspannung ist bis zum Übergang in die freie Spannlänge des Zugglieds so weit abgebaut, dass an dieser Stelle weder die Kohäsion des Klebers oder die maximal mögliche Reibkraft überschritten wird, noch eine Beschädigung des Zuggliedes auftritt.

Gemäß einer bevorzugten Ausführungsform der Erfindung ist vorgesehen, dass auf beiden Seiten eines bandförmigen Zugglieds oder einer Lage von zwei bandförmigen Zuggliedern jeweils ein Ankerkörper angeordnet ist, deren jeweils übereinander liegende Klemmblöcke durch Klemmelemente miteinander verbunden sind. Vorzugsweise sind die Klemmelemente beiderseits neben dem Zugglied angeordnete Zugschrauben.

Die zwischen den einzelnen Klemmblöcken angeordneten, unterschiedlich elastischen, d.h. mit unterschiedlicher Federsteifigkeit ausgeführten Dehnabschnitte werden in konstruktiv besonders einfacher und einfach herzustellender Weise als Verbindungsstege mit unterschiedlichem Stegquerschnitt ausgeführt. Der unterschiedliche Stegquerschnitt, der auf mehrere, nachfolgend beschriebene Arten erreicht werden kann, führt zu unterschiedlicher Federsteifigkeit. Damit läßt sich in sehr einfacher Weise die Forderung realisieren, die Federsteifigkeiten der Dehnabschnitte von der Stelle des Eintritts des Zuggliedes bis zu dessen Ende hin zunehmend auszuführen.

Weitere vorteilhafte Ausgestaltungen des Erfindungsgedankens sind Gegenstand weiterer Unteransprüche.

Nachfolgend werden Ausführungsbeispiele der Erfindung näher erläutert, die in der Zeichnung dargestellt sind. Es zeigt:
Fig. 1 in einem Längsschnitt eine stark schematisierte Darstellung eines Spannankers für ein bandförmiges Zugglied, wobei für die Dehnabschnitte unterschiedlicher Federsteifigkeit Federsymbole verwendet werden,
Fig. 2 eine Draufsicht auf den schematisch dargestellten Spannanker gemäß Fig. 1,
Fig. 3 eine Draufsicht auf ein Ausführungsbeispiel eines Spannankers für ein bandförmiges Zugglied,
Fig. 4 eine Seitenansicht des Spannankers gemäß Fig. 3, wobei die Abstützung an einem ortsfesten Widerlager der deutlicheren Darstellung halber weggelassen ist,
Fig. 5 eine räumliche Darstellung des Spannankers gemäß Fig. 4,
Fig. 6 eine Draufsicht auf einen Spannkörper gemäß einer ersten Ausführungsform,
Fig. 7 einen Schnitt längs der Linie VII-VII in Fig. 6 und
Fig. 8-15 weitere Ausführungsbeispiele in Darstellungen entsprechend den Fig. 6 und 7.

Anhand der Fig. 1 und 2 wird schematisch der Grundaufbau eines Spannankers für bandförmige Zugglieder 1 erläutert, beispielsweise von Lamellen aus kohlefaserverstärktem Kunststoff (CFK-Lamellen). Diese bandförmigen Zugglieder 1 werden im Bauwesen zur Ertüchtigung oder Sanierung von Tragwerken aus Spannbeton oder Stahlbeton eingesetzt. Die bandförmigen Zugglieder werden beispielsweise auf die Betonoberfläche aufgeklebt oder bleiben ohne Verbund mit der Betonoberfläche. Die beschriebenen Spannanker dienen zur Aufbringung einer Vorspannung und/oder zur Endverankerung der Zugglieder.

Hierfür wird ein Ankerkörper 2 durch Klebung und Klemmung mit dem Zugglied 1 verbunden. Stattdessen kann der Verbund auch durch Reibung erfolgen. Als eines der möglichen Ausführungsbeispiele wird nachfolgend der Klebeverbund beschrieben. Der Ankerkörper 2 weist mehrere, in Längsrichtung des Zugglieds 1 im Abstand zueinander angeordnete Klemmböcke 3 auf. Jeder der Klemmböcke 3 ist über eine Kleberschicht 4 durch Klebung mit dem Zugglied 1 verbunden. Mittels Klemmschrauben 5, die in Fig. 1 nur schematisch angedeutet sind, ist jeder Klemmblock mit einem Klemmgegenstück 6 verbunden. Diese Klemmgegenstücke 6 können wiederum (nicht dargestellt) Teile eines zweiten Klemmkörpers 2 an der Unterseite des Zugglieds 1 sein.

Der zum Ende des Zugglieds hin letzte Klemmblock 3, im dargestellten Ausführungsbeispiel der am weitesten links angeordnete Klemmblock 3, ist an einem ortsfesten, d.h. am Tragwerk angebrachten Widerlager 7 abgestützt, beispielsweise über eine hydraulische Spanneinrichtung 8.

Zwischen den einzelnen Klemmblöcken 3 sind Dehnabschnitte 9 ausgebildet, die in der Darstellung der Fig. 1 und 2 als Gruppen von Zugfedern symbolisiert sind. Die unterschiedliche Dicke der Zugfedern stellt dar, dass die Dehnabschnitte 9 mit unterschiedlicher Federsteifigkeit ausgeführt sind, wobei die Federsteifigkeit von der Übergangsstelle 10 aus der freien Spannlänge des Zugglieds 1 in die Verankerungszone zum Ende des Zuggliedes (links in den Fig. 1 und 2) zunimmt.

Die Federsteifigkeiten der Dehnabschnitte 9 sind dabei so gewählt und so abgestuft, dass die Krafteinleitung in jeden Klemmblock 3, die über Schubspannungen in der Klebeschicht 4 erfolgt, das Entstehen von Schubspannungsspitzen ausschließt, die die höchstzulässige Schubspannung im Kleber überschreiten und zu einem Kohäsionsbruch führen würden. Abweichend von den in der Zeichnung dargestellten Ausführungen kann eine Klebung auch im Bereich der Dehnabschnitte 9 erfolgen.

Die unterschiedliche Federsteifigkeit der Dehnabschnitte 9 kann konstruktiv in unterschiedlicher Weise erreicht werden; bevorzugte Beispiele hierfür sind in den folgenden Figuren dargestellt.

Bei dem in den Fig. 3-5 dargestellten Ausführungsbeispiel eines Spannankers für Zugglieder 1, beispielsweise kohlefaserverstärkte Kunststofflamellen, ist auf beiden Seiten einer Lage von zwei bandförmigen Zuggliedern 1 jeweils ein Ankerkörper 2 angeordnet, deren jeweils übereinanderliegende Klemmblöcke 3 jeweils durch seitlich neben den Zuggliedern 1 angeordnete Zugschrauben 5 miteinander verbunden und geklemmt sind. Zur gleichmäßigen Krafteinleitung wirken die Zugschrauben 7 jeweils über ein Querjoch 11 über zwei nebeneinander liegende Stützstellen 11a, 11b auf den jeweiligen Klemmblock 3. Stattdessen kann auch eine einzige, mittige Stützstelle gewählt werden. Mehrere, einzeln funktionierende identische Spannanker können als Module zu einem größeren Spannglied durch Übereinanderstapeln kombiniert werden, wobei längere, gemeinsame Zuschrauben 7 verwendet werden.

Der zum Ende des Zuggliedes 1 hin letzte Klemmblock 3 ist mit einer Kopfplatte 2a des Ankerkörpers 2 verbunden. Diese Kopfplatte 2a ist über seitliche hydraulische Spannzylinder 8 an dem ortsfesten Widerlager 7 abgestützt.

Die Dehnabschnitte 9 zwischen den Klemmblöcken 3 werden durch Verbindungsstege 13 gebildet, die gleich breit, jedoch unterschiedlich dick sind. Die Dicke der Verbindungsstege 13 nimmt von der Übergangsstelle 10 zur Kopfplatte 2a und somit zum Ende des Zugglieds 1 zu.

Fig. 6 zeigt in einer Draufsicht in vereinfachter Darstellungsweise den grundsätzlichen Aufbau des Ankerkörpers 2, wie er beim Ausführungsbeispiel nach den Fig. 3-5 Verwendung findet. In gleicher Darstellungsweise sind in den Fig. 8-15 weitere Ausführungsbeispiele dargestellt.

Beim Beispiel nach den Fig. 8 und 9 bestehen die die Dehnabschnitte 9 zwischen den Klemmblöcken 3 bildenden Verbindungsstege jeweils aus mehreren Stegabschnitten 14, die durch Ausnehmungen, beim Beispiel nach den Fig. 8 und 9 senkrecht zum bandförmigen Zugglied 1 verlaufende Bohrungen 15, voneinander getrennt sind. Jeweils der Gesamtstegquerschnitt aller Stegabschnitte 14 der einzelnen Dehnabschnitte 9 ist unterschiedlich. Wie in Fig. 8 und 9 gezeigt, haben die Bohrungen 15 in dem der Übergangsstelle 10 nächstgelegenen Dehnabschnitt 9 den größten Durchmesser, so dass der Gesamtstegquerschnitt aller Stegabschnitte 14 hier am geringsten ist. Im nächstfolgenden Dehnabschnitt 9 sind die Durchmesser der Bohrungen 15 kleiner; somit ist hier der Gesamtstegquerschnitt größer. Schließlich sind die Durchmesser der Bohrungen 15 in dem zum Ende des Zugglieds 1 hin nächsten Dehnabschnitt 9 noch geringer und der Gesamtstegquerschnitt ist größer.

Das Ausführungsbeispiel nach den Fig. 10 und 11 unterscheidet sich von dem vorher beschriebenen Ausführungsbeispiel im wesentlichen nur dadurch, dass die die Stegabschnitte 14' jedes Dehnabschnitts 9 trennenden Bohrungen 15' parallel zur Fläche des bandförmigen Zugglieds 1 und quer zu seiner Längsrichtung verlaufen. Jede Bohrung 15' trennt in jedem Dehnabschnitt 9 zwei Stegabschnitte 14' voneinander. Auch hierbei nimmt der Durchmesser der Bohrungen 15' von der Übergangsstelle 10 ausgehend ab, während der Gesamtstegquerschnitt der Stegabschnitte 14' zunimmt.

Beim Ausführungsbeispiel nach den Fig. 12 und 13 ist in jedem Dehnabschnitt 9 ein quer zur Längsrichtung des Zugglieds 1 gerichteter Biegeabschnitt 16 ausgebildet. Die Biegeabschnitte 16 der einzelnen Dehnabschnitte 9 weisen unterschiedliche Biegesteifigkeiten auf.

Die Biegeabschnitte 16 oder Biegebalken sind jeweils zwischen einem vom Zugglied 1 her und einem sich von der entgegengesetzten Seite her in den Ankerkörper 2 erstreckenden Schlitz 17 ausgebildet.

Durch die von der Übergangsstelle 10 her abnehmende Tiefe der Schlitze 17 nimmt die wirksame Länge der Biegeabschnitte 16 ab. Zugleich wird durch den von der Übergangsstelle 10 ausgehend zunehmenden Abstand der jeweils benachbarten Schlitze 17 erreicht, dass die Dicke der Biegeabschnitte 16 zunimmt. Beide einzeln oder in Kombination anwendbaren Maßnahmen führen dazu, dass die Federsteifigkeit der Biegeabschnitte 16 ausgehend von der Übergangsstelle 10 zum Ende des Zuggliedes 1 hin zunimmt.

Beim Ausführungsbeispiel nach den Fig. 14 und 15 bestehen die Dehnabschnitte 9 zwischen den Klemmblöcken 3 aus Material mit unterschiedlichem Elastizitätsmodul (E-Modul). Ausgehend von der Übergangsstelle 10 nimmt der Elastizitätsmodul des für die Dehnabschnitte 9 verwendeten Materials zu, d.h. die Federsteifigkeiten der Dehnabschnitte 9 nehmen zum Ende des Zugglieds 1 hin zu.

Die gestufte Gradiente der Ankersteifigkeit mit der Einteilung in "Lastübertragungszonen" durch Verbund und "Dehnungszonen" vorzugsweise ohne Verbund, dient dazu, je Lasteinleitungszone nur soviel Zugkraft aus der Lamelle auszuleiten wie durch das gewählte Verbundprinzip (Klebung + Querdruck oder Reibung + Querdruck) übertragen werden kann, ohne Schaden zu nehmen. Danach entzieht sich diese Lasteinleitungszone durch Dehnung der Dehnungszone dahinter weiterer Beanspruchungen und die nächste Lastübertragungszone wird aktiviert. Im Idealfall leitet jede Lasteinleitungszone einen bestimmten Anteil der gesamten Zugkraft aus dem Zugglied aus. Diese werden dann im Ankerteil bis zu endgültigen Übergabe an das Bauteil gesammelt. Die dazu notwendigen Dehnungen in den Dehnungszonen müssen durch angepasste Federsteifigkeiten erreicht werden. Die Anzahl der hintereinanderzuschaltenden "Klemmböcke" bestimmt sich dann nach der Größe der Last im Zugglied und der zulässigen Beanspruchung des gewählten Verbundprinzips (Adhäsion/Kohäsion bzw. reine Reibung von Ankerflächen mit dem Zugglied). Somit wird gegenüber einer konventionellen Klebung ohne alternierende Anordnung von Lasteinleitung und Dehnungsausgleich die Klebefuge auf der kompletten Länge aktiviert.

## Patentansprüche

1. Spannanker für bandförmige Zugglieder im Bauwesen, insbesondere faserverstärkte Kunststofflamellen , mit mindestens einem mit dem Zugglied durch Klebung und/oder Reibung kraftschlüssig verbindbaren Ankerkörper, der an einem ortsfesten Widerlager abstützbar ist, **dadurch gekennzeichnet, dass** der Ankerkörper (2) mehrere, in Längsrichtung des Zugglieds (1) im Abstand zueinander angeordnete, mit dem Zugglied (1) durch Klebung und/oder Reibung verbindbare Klemmblöcke (3) aufweist, wobei der zum Ende des Zugglieds (1) hin letzte Klemmblock (3) am ortsfesten Widerlager (7) abstützbar ist, dass die Klemmblöcke (3) durch Dehnabschnitte (9) unterschiedlicher Federsteifigkeit miteinander verbunden sind und dass die Federsteifigkeiten der Dehnabschnitte (9) zum Ende des Zugglieds (1) hin zunehmen.

2. Spannanker nach Anspruch 1, **dadurch gekennzeichnet, dass** auf beiden Seiten eines bandförmigen Zugglieds (1) oder einer Lage von zwei bandförmigen Zuggliedern (1) jeweils ein Ankerkörper (2) angeordnet ist, deren jeweils übereinander liegende Klemmblöcke (3) durch Klemmelemente (5) miteinander verbunden sind.

3. Spannanker nach Anspruch 2, **dadurch gekennzeichnet, dass** die Klemmelemente beiderseits neben dem Zugglied (1) angeordnete Zugschrauben (5) sind.

4. Spannanker nach Anspruch 1, **dadurch gekennzeichnet, dass** die Dehnabschnitte (9) zwischen den Klemmblöcken (3) Verbindungsstege (13, 14, 14') mit unterschiedlichem Stegquerschnitt sind.

5. Spannanker nach Anspruch 4, **dadurch gekennzeichnet, dass** alle Verbindungsstege (13) gleich breit, jedoch unterschiedlich dick sind.

6. Spannanker nach Anspruch 4, **dadurch gekennzeichnet, dass** die Verbindungsstege jeweils aus mehreren, durch Ausnehmungen (15, 15') voneinander getrennten Stegabschnitten (14, 14') bestehen und dass jeweils der Gesamtstegquerschnitt der einzelnen Dehnabschnitte (9) unterschiedlich ist.

7. Spannanker nach Anspruch 6, **dadurch gekennzeichnet, dass** die die Stegabschnitte (14) trennenden Ausnehmungen senkrecht zum bandförmigen Zugglied (5) verlaufende Bohrungen (15) sind.

8. Spannanker nach Anspruch 6, **dadurch gekennzeichnet, dass** eine parallel zur Fläche des bandförmigen Zugglieds (1) und quer zu seiner Längsrichtung verlaufende Bohrung (15') jeweils zwei Stegabschnitte (14') voneinander trennt.

9. Spannanker nach Anspruch 1, **dadurch gekennzeichnet, dass** in jedem Dehnabschnitt (9) ein quer zur Längsrichtung des Zugglieds (1) gerichteter Biegeabschnitt (16) ausgebildet ist und die Biegeabschnitte (16) der einzelnen Dehnabschnitte (9) unterschiedliche Biegesteifigkeiten aufweisen.

10. Spannanker nach Anspruch 9, **dadurch gekennzeichnet, dass** die Biegeabschnitte (16) jeweils zwischen einem sich vom Zugglied (1) her und einem sich von der entgegengesetzten Seite her in den Ankerkörper (2) erstreckenden Schlitz (17) ausgebildet sind.

11. Spannanker nach Anspruch 10, **dadurch gekennzeichnet, dass** die Biegeabschnitte (16) unterschiedlich dick und/oder unterschiedlich lang sind.

12. Spannanker nach Anspruch 1, **dadurch gekennzeichnet, dass** die Dehnabschnitte (9) aus Material mit unterschiedlichem Elastizitätsmodul bestehen.

## Claims

1. Anchorage fixture for strip-shaped tension members in the construction industry, especially fibre-reinforced plastic laminae, having at least one anchor body which can be non-positively connected by adhesion and/or friction to the tension member and which can be supported against a fixed abutment, **characterized in that** the anchor body (2) has a plurality of clamping blocks (3) which are arranged spaced apart in the longitudinal direction of the tension member (1) and can be connected by adhesion and/or friction to the tension member (1), the last clamping block (3) in the direction of the end of the tension member (1) being able to be supported against the fixed abutment (7), **in that** the clamping blocks (3) are connected one to another by expansion segments (9) of different spring stiffness, and **in that** the spring stiffnesses of the expansion segments (9) increase in the direction of the end of the tension member (1).

2. Anchorage fixture according to Claim 1, **characterized in that** on both sides of a strip-shaped tension member (1) or of a layer of two strip-shaped tension members (1) there is respectively disposed an anchor body (2), whose clamping blocks (3) situated respectively one above the other are connected one to the other by clamping elements (5).

3. Anchorage fixture according to Claim 2, **characterized in that** the clamping elements are tension bolts (5) disposed next to the tension member (1) on both sides.

4. Anchorage fixture according to Claim 1, **characterized in that** the expansion segments (9) between the clamping blocks (3) are connecting webs (13, 14, 14') of different web cross section.

5. Anchorage fixture according to Claim 4, **characterized in that** all the connecting webs (13) are equally wide, yet varyingly thick.

6. Anchorage fixture according to Claim 4, **characterized in that** the connecting webs respectively consist of a plurality of web segments (14, 14') separated from one another by recesses (15, 15'), and **in that** the total web cross section of the individual expansion segments (9) is in each case different.

7. Anchorage fixture according to Claim 6, **characterized in that** the recesses separating the web segments (14) are bores (15) running perpendicular to the strip-shaped tension member (5).

8. Anchorage fixture according to Claim 6, **characterized in that** a bore (15') running parallel to the surface of the strip-shaped tension member (1) and transversely to its longitudinal direction respectively separates two web segments (14') one from the other.

9. Anchorage fixture according to Claim 1, **characterized in that** in each expansion segment (9) there is configured a bending segment (16) directed transversely to the longitudinal direction of the tension member (1) and the bending segments (16) of the individual expansion segments (9) have different bending stiffnesses.

10. Anchorage fixture according to Claim 9, **characterized in that** the bending segments (16) are configured respectively between a slot (17) extending from the tension member (1) and slot (17) extending from the opposite side into the anchor body (2).

11. Anchorage fixture according to Claim 10, **characterized in that** the bending segments (16) are varyingly thick and/or varyingly long.

12. Anchorage fixture according to Claim 1, **characterized in that** the expansion segments (9) consist of material with different modulus of elasticity.

## Revendications

1. Tirant pour organe de traction en forme de bande utilisé en construction, en particulier constitué de lamelles en matière synthétique renforcées de fibres, qui présente au moins un corps d'ancrage qui peut être relié en correspondance mécanique à l'organe de traction par collage et/ou frottement et qui peut s'appuyer sur un contre-appui fixe, **caractérisé en ce que** le corps d'ancrage (2) présente plusieurs blocs de serrage (3) disposés à distance les uns des autres dans le sens de la longueur de l'organe de traction (1) et qui peuvent être reliés à l'organe de traction (1) par collage et/ou frottement, le dernier bloc de serrage (3) vers l'extrémité de l'organe de traction (1) pouvant s'appuyer sur le contre-appui fixe (7) de telle sorte que les blocs de serrage (3) sont reliés les uns aux autres par des tronçons extensibles (9) qui présentent différentes rigidités élastiques, la rigidité élastique des tronçons extensibles (9) augmentant en direction de l'extrémité de l'organe de traction (1).

2. Tirant selon la revendication 1, **caractérisé en ce qu'**un corps d'ancrage (2) dont les blocs de serrage (3) situés les uns au-dessus des autres sont reliés les uns aux autres par des éléments de serrage (5) est disposé sur les deux côtés d'un organe de traction (1) en forme de bande ou d'une couche constituée de deux organes de traction (1) en forme de bande.

3. Tirant selon la revendication 2, **caractérisé en ce que** les éléments de serrage sont des vis de traction (5) disposées des deux côtés de l'organe de traction (1).

4. Tirant selon la revendication 1, **caractérisé en ce que** les tronçons extensibles (9) sont des traverses de liaison (13, 14, 14') qui présentent différentes sections transversales et disposées entre les blocs de serrage (3).

5. Tirant selon la revendication 4, **caractérisé en ce que** toutes les traverses de liaison (13) ont la même largeur mais des épaisseurs différentes.

6. Tirant selon la revendication 4, **caractérisé en ce que** les traverses de liaison sont toutes constituées de plusieurs tronçons de traverse (14, 14') séparés les uns des autres par des découpes (15, 15') et **en ce que** les sections transversales totales des tronçons extensibles (9) individuels sont différentes.

7. Tirant selon la revendication 6, **caractérisé en ce que** les découpes qui séparent les tronçons de traverse (14) sont des alésages (15) qui s'étendent perpendiculairement à l'organe de traction (5) en forme de bande.

8. Tirant selon la revendication 6, **caractérisé en ce qu'**un alésage (15') parallèle à la surface de l'organe de traction (1) en forme de bande et transversal par rapport à sa direction longitudinale sépare chaque fois l'un de l'autre deux tronçons de traverse (14').

9. Tirant selon la revendication 1, **caractérisé en ce que** dans chaque tronçon extensible (9) est formé un tronçon flexible (16) orienté transversalement par rapport au sens de la longueur de l'organe de traction (1) et **en ce que** les tronçons flexibles (16) des différents tronçons extensibles (9) présentent différentes rigidités en flexion.

10. Tirant selon la revendication 9, **caractérisé en ce que** les tronçons flexibles (16) sont tous formés entre une fente (17) qui part de l'organe de traction (1) et une fente qui s'étend dans le corps d'ancrage (2) depuis le côté opposé.

11. Tirant selon la revendication 10, **caractérisé en ce que** les tronçons flexibles (16) ont des épaisseurs et/ou des longueurs différentes.

12. Tirant selon la revendication 1, **caractérisé en ce que** les tronçons extensibles (9) sont constitués de matériaux qui présentent différents modules d'élasticité.
